# EUROPÄISCHE PATENTSCHRIFT

(11) **EP 3 309 327 B1**
(45) Veröffentlichungstag und Bekanntmachung des Hinweises auf die Patenterteilung: **08.07.2020**
(21) Anmeldenummer: 17196017.2
(22) Anmeldetag: 11.10.2017
(51) Int. Cl.: E04G 21/14, E04B 1/38, B66C 1/66

(54) **TRANSPORTANKER**
TRANSPORT ANCHOR
ANCRE DE TRANSPORT

(30) Priorität: 11.10.2016 DE 102016119352
(43) Veröffentlichungstag der Anmeldung: 18.04.2018
(73) Patentinhaber: Econac bvba, 2800 Mechelen (BE)
(72) Erfinder: De Bondt, Renzo, 2820 Rijmenam (BE); De Bondt, Tom, 2820 Rijmenam (BE); Vael, Dirk, 8300 Knokke (BE)
(74) Vertreter: Patentanwälte Bauer Vorberg Kayser

(56) Entgegenhaltungen:
- EP-A1- 3 029 220
- DE-A1- 10 127 870
- DE-A1-102005 009 708
- DE-U1-202014 103 774
- FR-A5- 2 159 792

## Beschreibung

Die vorliegende Erfindung betrifft einen Transportanker für Doppelwände, umfassend
- einen bügelförmigen Grundkörper mit
   - einem bogenförmigen Zentralabschnitt zum Einhängen von Anschlagmitteln,
   - zwei vom Zentralabschnitt ausgehenden, sich im Wesentlichen parallel zueinander erstreckenden Ankerschenkeln,
- ein zwischen den Ankerschenkeln angeordnetes Druckelement.

Weiterhin betrifft die Erfindung ein Verfahren zur Herstellung eines solchen Transportankers.

Derartige Transport- und Verlegeanker werden für den Transport von sogenannten Doppelwänden verwendet. Sie werden üblicherweise in der Beton-Fertigteil-Industrie in Betonwände eingegossen und dienen einerseits als Transportvorrichtung, an die Anschlagmittel eingehängt werden können, zum Anderen aber auch als Abstandhalter während des Betoniervorgangs.

Während des Transportvorgangs wirken große Kräfte auf den Transportanker. Um zu vermeiden, dass sich die Ankerschenkel aufeinander zubewegen und sich im schlimmsten Fall aus den Wänden herauslösen, ist zwischen diesen das Druckelement zur Aufnahme von Kräften angeordnet.

Beispielsweise ist aus der Druckschrift DE 100 38 249 B4 ein Transportanker bekannt, bei dem das Druckelement aus Stahl gebildet und auf die Ankerschenkel aufgeschweißt ist. Die genannten großen Kräfte wirken beim Transport der Doppelwände auf diesen geschwächten Bereich, wodurch die Gefahr des Reißens der Schweißnähte, und somit der anschließenden übermäßigen Verformung des Transportankers sehr hoch ist. Ein ähnliches Druckelement aus Stahl geht aus der Druckschrift EP 3 029 220 A1 hervor. Bei diesem wird das Druckelement vorzugsweise durch Punktschweißen eingesetzt. Durch den Schweißvorgang wird auch das umliegende Material lokal verändert und geschwächt, was ebenfalls die Stabilität reduziert. In beiden Fällen können die Schweißverbindungen zum Herausbrechen des Transportankers aus dem Beton führen, was wiederum den Absturz des Betonfertigteils zur Folge haben kann.

Die DE 20 2014 103 774 U1 beschreibt einen Transportanker, bei dem Druckelement aus Stahl verschiebbar am Grundkörper gehalten ist. Grundsätzlich soll das Druckelement zwar aufgrund der Durchmesser von Durchgangsöffnungen an seiner Position verbleiben, wenn nicht größere Kräfte von außen wirken: Dies kann aber sicherlich nicht garantiert sein. Insofern kann sich das Druckelement beim Einbau auch verschieben, was zu entsprechenden Nachteilen führt.

Aus diesem Grund sind Transportanker bekannt, die anstelle eines Druckelements nicht aus Stahl, sondern aus einem nachgiebigen Material, beispielsweise Holz. Holz ist in der Lage, die auftretenden Kräfte aufzunehmen, löst sich aber nicht von den Ankerschenkeln. Nachteilig ist allerdings, dass Holz Flüssigkeit absorbieren kann, die zum Einen zum Verrotten des Druckelementes führt, zum Anderen aber auch gefrieren und sich ausdehnen kann. Beides ist nachteilig, da sich dann auch im Nachhinein noch Schäden in der Doppelwand bzw. dem Betonfertigteil einstellen können.

Die DE 10 2005 009708 A1 beschreibt zum Beispiel eine Variante, bei dem das Druckelement aus Textilbeton gefertigt sein kann. Wesentlich ist aber auch bei dieser Variante, dass das Druckelement auf Querdruck nachgiebig sein soll. Insofern ist auch bei dieser Variante ein Loslösen von der Doppelwand möglich.

Die Aufgabe der Erfindung besteht darin, einen Transportanker zu schaffen, der die oben genannten Nachteile nicht aufweist. Der Transportanker soll trotzdem kostengünstig herstellbar sein und eine sichere Verwendung ermöglichen. Weiterhin soll der Transportanker auch bei einem späteren Verbleib in der Doppelwand nicht zu Schäden oder Nachteilen führen. Die Aufgabe besteht weiterhin darin, ein Verfahren zur Herstellung eines solchen Transportankers vorzuschlagen.

Die erfindungsgemäße Aufgabe wird dadurch gelöst, dass das Druckelement vollständig aus verstärkungsmaterialfreiem Beton besteht. Ein erfindungsgemäßes Verfahren zur Ausstellung eines solchen Transportankers ergibt sich aus dem unabhängigen Verfahrensanspruch.

Das Druckelement wird erfindungsgemäß individuell und angepasst an den zu fertigenden Transportanker gegossen. Erfindungsgemäß besteht das Druckelement aus Beton, da dann das Druckelement aus dem gleichen Material besteht, wie die Doppelwände, in die es vergossen wird. Somit stellen sich auch nach Einbau der Doppelwände keine physikalischen Unterschiede oder Nachteile zwischen den Doppelwänden und dem Druckelement ein.

Vorteilhafterweise ist das Druckelement auf die gleiche Art mit den Ankerschenkeln verbunden, wie auch die Doppelwände selbst. Dies hat den Vorteil, dass auftretende Kräfte gleichermaßen wirken und verteilt werden. Im Gegensatz zu einem sehr steifen Stahl oder auch einem Druckelement aus Holz ergeben sich keine abweichenden Verhältnisse im Übergangsbereich zwischen den Ankerschenkeln und dem Druckelement. Demgegenüber bewirkt die Verwendung von Stahl oder Holz-Druckelementen ein sehr starres und steifes Verhalten in diesem Übergangsbereich, was wiederum zu Ausgleichbewegungen der Ankerschenkel und somit zu einem Loslösen von den Doppelwänden führen kann. Die üblicherweise durch Schweißen hervorgerufene lokale Veränderung im Schweißbereich und Brechen von Schweißnähten ist ausgeschlossen.

Das erfindungsgemäße Druckelement aus Beton ist weiterhin wasserdicht, ein Übergang von Feuchtigkeit über das Druckelement von einer Doppelwand zur anderen wird somit verhindert. Insbesondere bei Druckelementen aus Holz und bei rohrförmigen, innen hohlen Druckelementen aus Stahl ist dies nicht der Fall.

Grundsätzlich kann das Druckelement jeden beliebigen Querschnitt aufweisen, es bieten sich insbesondere runde, ovale, recht- oder dreieckige Querschnitte an.

Das Druckelement besteht vollständig aus Beton, es ist nicht mit einem Verstärkungsmaterial, wie beispielsweise Fasern, Netzen oder andere Elementen aus Stahl oder einem zugfesten alternativem Material versetzt.

Das Druckelement kann in dem Bereich des Transportankers angeordnet sein, in dem die Ankerschenkel im Wesentlichen parallel zueinander verlaufen. Vorzugsweise kann das Druckelement aber auch in einem Übergangsbereich zwischen dem bogenförmigen Zentralabschnitt und den sich parallel zueinander erstreckenden Ankerschenkeln angeordnet sein. Letztendlich ist auch eine Anordnung innerhalb des bogenförmigen Zentralabschnitts denkbar.

Der Zentralabschnitt kann durch zwei gerade, aufeinander zu laufende Schenkelabschnitte gebildet sein, die über einen relativ kurzen Bogen miteinander verbunden sind. Somit weist der Zentralabschnitt insgesamt in etwa eine dreieckige Form auf. Alternativ kann der bogenförmige Grundkörper ausgehend vom Übergangsbereich auch über seine gesamte Länge gekrümmt verlaufen.

Die Ankerschenkel können über ihre gesamte Länge gerade ausgeführt sein, alternativ können sie aber auch freie Endbereiche aufweisen, die sich aus der ansonsten geraden Erstreckung der Ankerschenkel heraus geformt sind. Die Umformung kann dabei in sämtliche Richtungen erfolgen, beispielsweise aufeinander zu, voneinander weg, oder parallel zueinander, oder in unterschiedliche Richtungen.

Der Grundkörper ist üblicherweise aus Stahl gebildet. Erfindungsgemäß kann diese aber auch aus einem Draht- oder Drahtseil bestehen. Es bietet sich vorzugsweise ein rostfreies Stahlkabel, beispielsweise ein galvanisiertes Stahlkabel an, denkbar ist aber auch die Verwendung eines ausreichend zugfesten Seiles, beispielsweise aus Kevlar oder Karbon. Die Verwendung eines Kabels oder Seils macht die Fertigung aufgrund der Flexibilität einfacher und schneller. Da ein Draht- oder Stahlseil aus einer Vielzahl von Litzen oder Drähten besteht, ist die Verwendung des erfindungsgemäßen Transportankers sicherer. Üblicherweise reißen nicht alle Litzen gleichzeitig, sondern einzeln, so dass oftmals noch Zeit verbleibt, die Doppelwände abzusetzen, bevor das Seil vollständig reißt.

Hinzu kommt, dass auch die Herstellung eines solchen Transportankers einfach und kostengünstig ist, ein Prozess, der lediglich ein einziges Material verwendet, ist grundsätzlich logistisch und fertigungstechnisch vorteilhaft.

Erfindungsgemäß kann das Druckelement eine Länge aufweisen, die nicht über eine maximale Breite des Grundkörpers hinausragt. Das Druckelement ist somit zwischen den beiden Ankerschenkeln angeordnet. Zu diesem Zweck kann das Druckelement an seinen beiden freien Enden Nuten aufweisen, durch das sich jeweils ein Ankerschenkel erstreckt.

In einer zweiten erfindungsgemäßen Ausführungsvariante kann das Druckelement eine Länge aufweisen, die die maximale Breite des Grundkörpers übersteigt. In diesem Fall stehen also die freien Enden des Druckelements seitlich über den Grundkörper hervor. Das Druckelement kann je Ankerschenkel eine durchgehende Öffnung aufweisen, durch die sich der jeweilige Ankerschenkel hindurch erstreckt, alternativ sind auch entsprechend tiefe Nuten denkbar.

Vorzugsweise können die Öffnungen zum Durchstecken des Grundkörpers bzw. der Ankerschenkel schräg verlaufen bzw. versetzt zueinander angeordnet sein, sodass die Ankerschenkel unter einem Winkel durch das Druckelement hindurchgeführt sind und nicht parallel zueinander verlaufen. In Richtung ihrer freien Enden nimmt der Abstand der beiden Ankerschenkel zueinander zu. Dies ist insbesondere dann von Vorteil, wenn der Grundkörper durch ein flexibles Stahlseil gebildet ist. In diesem Fall verformt sich der bogenförmige Zentralabschnitt oberhalb des Druckelements beim Anheben des zu transportierenden Bauteils. Der bogenförmige Zentralabschnitt wird gestreckt. Unter Last verlaufen die Ankerschenkel somit aufgrund der schräg verlaufenden Öffnungen gerade durch das Druckelement.

Weiterhin kann erfindungsgemäß vorgesehen sein, dass das Druckelement entweder ortsfest, also unverrückbar mit dem Grundkörper verbunden ist, es kann aber auch vorgesehen sein, dass sich dieses entlang der Ankerschenkel zumindest zueinander zu.

Der Grundkörper eines erfindungsgemäßen Transportankers kann vorzugsweise dadurch verkürzt werden, dass die freien Enden Querschnittsverstärkungen aufweisen, beispielsweise in Form von Rohrabschnitten oder zylindrischen Körpern. Dadurch wird die Verbindung des Grundkörpers bzw. der Ankerschenkel mit der jeweiligen Doppelwand verbessert. Die Querschnittsverstärkungen können auch aus einem anderen Material gefertigt sein.

Um zu Verhindern, dass die Ankerschenkel während des Einbaus in die Doppelwand aufschwimmt, kann vorteilhaftweise zusätzlich ein fest verbundenes oder demontierbares Fixierungselement vorgesehen sein, welches in etwa parallel zum Druckelement verläuft. Dieses kann ebenfalls aus Stahl, aber auch aus Kuststoff oder einem anderen geeigneten Material bestehen.

Alternativ kann es aber auch vorteilhaft sein, wenn sich die freien Enden der Ankerschenkel verjüngen. Dies erleichtert das Einführen der Anker in die Doppelwände, insbesondere wenn diese eine Stahlbewährung aufweisen.

In einer besonders vorteilhaften Ausführungsvariante weist das Druckelement in seinem Verlauf einen Trennkörper auf, der das Druckelement sozusagen in zwei Bereiche unterteilt. Dieses Trennelement kann eine thermische Entkopplung bewirken, was wiederum vorteilhaft für die Haltbarkeit des Transportankers insbesondere nach Einbau der Doppelwände ist. Der Trennkörper besteht aus einem Material, das in der Lage ist, die hohen Kräfte aufzunehmen. Insbesondere bietet sich beispielsweise eine Scheibe aus einem entsprechend widerstandsfähigem Kunststoff auf, der eine geringe Wärmeleitfähigkeit aufweist.

Die Herstellung eines erfindungsgemäßen Transportankers kann vorzugweise dadurch erfolgen, dass das Druckelement zunächst vorgefertigt und dann mit dem Grundkörper verbunden wird. In einer besonders vorteilhaften Ausführungsvariante kann der Verfahrensschritt des Fertigens des Druckelements aber auch mit dem Zusammensetzen mit dem Grundkörper verbunden werden. Somit wird in nur einem Verfahrensschritt das Druckelement gefertigt, im Grundkörper angeordnet und mit diesem fixiert. Die Herstellung des Druckelements kann mit Hilfe einer verlierbaren und einer unverlierbaren Form erfolgen. Die Form kann dabei mehrteilig oder auch einteilig ausgeführt sein.

Das Druckelement kann vorzugsweise dadurch hergestellt werden, dass eine rohrförmige, zylindrische Grundform mit Beton aufgefüllt wird. Nach dem Aushärten des Betons kann die Grundform, die beispielsweise aus Kunststoff besteht, am Druckelement verbleiben. Bereits vor dem Auffüllen mit Beton wird die Grundform vorzugsweise mit dem Grundkörper bzw. mit den Ankerschenkeln verbunden. Dieses Verfahren ist schnell und einfach, hat aber den Nachteil, dass beim Auffüllen bzw. Ausgießen der Grundform flüssiges Betonmaterial durch die Öffnungen für den Grundkörper ausfließen kann. Dies ist insbesondere dadurch bedingt, dass die Öffnungen einen etwas größeren Durchmesser als die Ankerschenkel haben müssen.

In einer alternativen Ausführungsvariante ist die zylindrische Grundform mehrteilig ausgeführt. An einen zylindrischen Basiskörper schließen sich endseitig jeweils Deckelemente mit Öffnungen zum Durchstecken der Ankerschenkel an. Die Deckelelemente sind im Wesentlichen becherförmig und werden mit ihrer offenen Seite auf die Enden des zylindrischen Basiskörpers aufgesteckt. Ein wesentlicher Vorteil besteht darin, dass die drei Elemente einfacher herzustellen sind, als eine einzige Grundform.

Die freien Endflächen des zylindrischen Basiskörpers können parallel zueinander ausgeführt und angeordnet sein, sie können aber auch schräg zueinander verlaufen. Im letzteren Fall weisen auch die einsteckbaren Deckelelemente Schrägflächen auf ihrer dem Basiskörper zugewandten Seite auf, damit sich im zusammengesetzten Zustand der drei Elemente eine durchgängig gerade Form ergibt. Vorzugsweise sind auch die Öffnungen zum Durchstecken des Grundkörpers bzw. der Ankerschenkel schräg bzw. versetzt zueinander angeordnet, sodass die Ankerschenkel unter einem Winkel durch das Druckelement hindurchgeführt sind und nicht parallel zueinander verlaufen.

Die Erfindung wird anhand der nachfolgenden Figuren näher erläutert. Diese zeigen verschiedene Ausführungsformen eines Transportankers, wobei weitere Formen denkbar sind. Es zeigen:
- Fig. 1:: Zwei Ausführungsvarianten eines erfindungsgemäßen Transportankers in perspektivischer Darstellung,
- Fig. 2:: die Transportanker aus Figur 1 in Draufsicht,
- Fig. 3:: eine zweite Ausführungsvariante eines erfindungsgemäßen Transportankers in perspektivischer Darstellung,
- Fig. 4:: den Transportanker aus Figur 3 in Draufsicht,
- Fig. 5: eine dritte Ausführungsvariante des erfindungsgemäßen Transportankers in perspektivischer Darstellung,
- Fig. 6: den Transportanker aus Figur 5 in Draufsicht,
- Fig. 7:: eine vierte Ausführungsvariante des erfindungsgemäßen Transportankers in perspektivischer Darstellung,
- Fig. 8:: den Transportanker aus Figur 7 in Draufsicht,
- Fig. 9:: eine fünfte Ausführungsvariante des erfindungsgemäßen Transportankers in perspektivischer Darstellung,
- Fig. 10:: den Transportanker aus Figur 9 in Draufsicht,
- Fig. 11:: eine sechste Ausführungsvariante des erfindungsgemäßen Transportankers in perspektivischer Darstellung,
- Fig. 12:: den Transportanker aus Figur 11 in Draufsicht,
- Fig. 13:: eine siebte Ausführungsvariante des erfindungsgemäßen Transportankers in perspektivischer Darstellung.
- Fig. 14:: den Transportanker aus Figur 13 in Draufsicht.
- Fig. 15:: eine achte Ausführungsvariante eines Transportankers in perspektivischer Darstellung,
- Fig 16:: eine Ausschnittvergrößerung des Bereichs A aus Fig. 15,
- Fig. 17:: einen erfindungsgemäßen Transportanker mit Fixierungselement in perspektivischer Darstellung,
- Fig. 18:: den Transportanker aus Fig. 17 in Draufsicht,
- Fig. 19:: eine neunte Ausführungsvariante des erfindungsgemäßen Transportankers in perspektivischer Darstellung,
- Fig. 20:: den Transportanker aus Figur 18 in Draufsicht,
- Fig. 21:: eine weitere Variante eines erfindungsgemäßen Transportankers.

Die Figuren 1 bis 21 zeigen verschiedene Varianten eines Transportankers 20.

Dieser weist einen Grundkörper mit einem bogenförmigen Zentralabschnitt 24 und sich daran anschließenden, parallel zueinander verlaufende Ankerschenkeln 26 auf. Weiterhin ist ein zwischen den Ankerschenkeln 26 angeordnetes Druckelement 28 gezeigt.

Die Figuren 1 und 2 verdeutlichen weiterhin, dass eine Länge L des Druckelements 28 im gezeigten Ausführungsbeispiel eine Breite B des Transportankers 20 bzw. des Grundkörpers minimal übersteigt. Alternativ kann das Druckelement 28 aber auch derart ausgeführt sein, dass es die Breite B des Transporters 20 nicht übersteigt.

Erfindungsgemäß besteht der Grundkörper vorzugsweise aus Stahl, einem Stahlseil oder einem Seil aus einem anderen widerstandsfähigen, geeigneten Material. Das Druckelement 28 ist aus Beton gebildet.

Das Druckelement 28 kann erfindungsgemäß an verschiedenen Stellen im Verlauf des Grundkörpers angeordnet sein. Die Figuren 1 und 2 zeigen beispielhaft zwei Positionierungsmögichkeiten, nämlich in einem Übergangsbereich 30 zwischen den Ankerschenkeln 26 und dem bogenförmigen Zentralabschnitt, oder zwischen den parallel zueinander verlaufenden Ankerschenkeln 26. Unabhängig von den gezeigten Ausführungsvarianten kann das Druckelement 28 auch mit größerem Abstand zum Übergangsbereich 30 zwischen den Ankerschenkeln 26 oder auch innerhalb des bogenförmigen Zentralabschnitts 24 angeordnet sein.

Der bogenförmigen Zentralabschnitt 24 kann eine im Wesentlichen dreieckige Form aufweisen, gebildet durch zwei gerade verlaufende Schenkelabschnitte 32, die in einen relativ engen Bogen 34 übergehen. Alternativ dazu kann der bogenförmige Zentralabschnitt 24 auch insgesamt bogenförmig ausgeführt sein, wie beispielsweise in den Figuren 3 bis 6 gezeigt.

Die Ankerschenkel 26 können einerseits an ihren freien Enden konisch oder spitz zulaufend ausgeführt sein, an den freien Enden können aber auch Querschnittsverstärkungen 36 vorgesehen sein. Die Figuren 5 bis 12 zeigen verschiedene Ausführungsvarianten solcher Querschnittsverstärkungen 36 in Kombination mit unterschiedlichen bogenförmigen Zentralabschnitten 24. Es wird explizit darauf hingewiesen, dass weitere Kombinationen denkbar und sinnvoll sind.

Die Querschnitts-Verstärkungen 36 können aus dem gleichen Material bestehen wie der Grundkörper, sie können aber auch aus anderen Materialien gefertigt sein.

Die Figuren 13 und 14 verdeutlichen eine besonders vorteilhafte Ausführungsvariante der Erfindung. Im Verlauf des Druckelements 28 ist ein Trennkörper 38 vorgesehen, der das Druckelement 28 in zwei voneinander getrennte Bereiche, einen ersten Druckelementabschnitt 40 und einen zweiten Druckelementabschnitt 42 unterteilt. Der Trennkörper 38 dient insbesondere der thermischen Entkopplung der beiden Druckelementabschnitte 40, 42. Dadurch wird eine ungewollte Kältebrücke zwischen den beiden Doppelwänden wirksam vermieden.

Rein beispielhaft zeigen die Figuren 15 und 16 die Nutzung eines Verstärkungselements innerhalb des Druckelements 28, nach einer Ausführungsform, die nicht Teil der Erfindung ist. Gezeigt ist ein Drahtkörper 46, der jeweils einen Ankerschenkel 26 umgibt. Der Drahtkörper 46 verstärkt einerseits das Druckelement 28, bewirkt aber auch eine bessere Befestigung am Ankerschenkel 26. Neben dem Drahtkörper 46 oder alternativ zu diesem kann das Druckelement 28 weitere Elemente zur Verstärkung aufweisen, beispielsweise Geflechte, Fasern aus Stahl oder Kunststoff.

Die Figuren 17 und 18 zeigen ein Fixierungselement 48, das im Wesentlichen parallel zum Druckelement 28 verläuft und die beiden Ankerschenkel 26 in ihre Position oder diese unter Vorspannung aufeinander zuhält. Durch Verbinden, vorzugsweise Verschweißen des Fixierungselements 48 mit dem beiden Ankerschenkeln 26 kann die Gesamtlänge der Ankerschenkel 26 und damit des gesamten Transportankers 20 verkürzt werden.

Rein beispielhaft zeigen die Figuren 19 und 20 eine Ausführungsvariante, bei der die freien Enden der Ankerschenkel 26 aus der sich im Wesentlichen gerade erstreckenden Richtung der Ankerschenkel 26 herausgeformt sind. Im gezeigten Ausführungsbeispiel weisen die Ankerschenkel 26 jeweils einen quer zum eigentlichen Verlauf der Ankerschenkel 26 verlaufenden Endabschnitt 50 auf .Im gezeigten Ausführungsbeispiel erstrecken sich die Endabschnitte 50 rechtwinklig in unterschiedliche Richtungen, alternativ können sie aber auch aufeinander zulaufend oder unter anderen Winkeln von den Ankerschenkeln 26 weg angeordnet sein.

Figur 21 zeigt eine weitere vorteilhafte Ausführungsvariante der Erfindung. Das Druckelement 28 wird in einer Grundform ausgebildet, die dreiteilig ausgeführt ist. Die Grundform ist mit Beton ausgefüllt und verbleibt am Transportanker 20, sie weist einen Basiskörper 60 und zwei Deckelelemente 62 auf.

An den zylindrischen Basiskörper 60 schließen sich die Deckelemente 62 mit Öffnungen 52 zum Durchstecken der Ankerschenkel 26 endseitig an. Die Deckelelemente 62 sind im Wesentlichen becherförmig ausgeführt und werden mit ihrer offenen Seite auf die Enden des zylindrischen Basiskörpers 60 aufgesteckt.

Die freien Endflächen des zylindrischen Basiskörpers 60 verlaufen im gezeigten Ausführungsbeispiel schräg zueinander. Im letzteren Fall weisen auch die einsteckbaren Deckelelemente 62 Schrägflächen auf ihrer dem Basiskörper 60 zugewandten Seite auf, damit sich im zusammengesetzten Zustand der drei Elemente 60, 62 eine durchgängig gerade Form ergibt. Die Öffnungen 52, durch die sich die Ankerschenkel 26 erstrecken, verlaufen schräg bzw. versetzt zueinander, sodass die Ankerschenkel 26 unter einem Winkel durch das Druckelement 28 hindurchgeführt sind und nicht parallel zueinander verlaufen. Im gezeigten Ausführungsbeispiel ist der Grundkörper aus einem Stahlseil gebildet.

Die Figuren zeigen verschiedene vorteilhafte Ausführungsvarianten der Erfindung. Dabei sind die gezeigten Kombinationen nicht abschließend zu verstehen, vielmehr können sie untereinander, gemäß den Ansprüchen, kombiniert werden. Beispielsweise kann jede Art des bogenförmigen Zentralabschnitts 24 mit allen unterschiedlichen Varianten der Anordnung des Druckelements 28 oder Endabschnitten 50 kombiniert werden.

In den gezeigten Ausführungsbeispielen erstrecken sich die Ankerschenkel 26 durch Öffnungen 52 des jeweiligen Druckelements 28. Alternativ dazu können auch endseitig ausgeformte Nuten (nicht gezeigt) vorgesehen sein.

## Patentansprüche

1. Transportanker (20) für Doppelwände, umfassend
- einen bügelförmigen Grundkörper, mit
- einem bogenförmigen Zentralabschnitt (24) zum Einhängen von Anschlagmitteln,
- zwei vom Zentralabschnitt (24) ausgehende, sich im Wesentlichen parallel zueinander erstreckende Ankerschenkel (26),
- ein zwischen den Ankerschenkeln (26) angeordnetes Druckelement (28),
**dadurch gekennzeichnet, dass** das Druckelement (28) vollständig aus verstärkungsmaterialfreiem Beton besteht.

2. Transportanker (20) nach Anspruch 1, **dadurch gekennzeichnet, dass** das Druckelement (28) eine Querschnittsform aus der Gruppe rund, oval, rechteckig oder dreieckig aufweist.

3. Transportanker (20) nach Anspruch 1 oder 2, **dadurch gekennzeichnet, dass** das Druckelement (28) in einem Übergangsbereich (30) zwischen dem Zentralabschnitt (24) und den Ankerschenkeln (26) angeordnet ist.

4. Transportanker (20) nach Anspruch 1 oder 2, **dadurch gekennzeichnet, dass** das Druckelement (28) im Verlauf der sich parallel zueinander erstreckenden Ankerschenkel (26) angeordnet ist.

5. Transportanker (20) nach einem der Ansprüche 1 bis 4, **dadurch gekennzeichnet, dass** eine Länge L des Druckelements (28) kürzer als eine Breite B des Transportankers (20) ist.

6. Transportanker (20) nach einem der Ansprüche 1 bis 4, **dadurch gekennzeichnet, dass** die Länge L des Druckelements (28) größer als die Breite B des Transportankers (20) ist, so dass das Druckelement (28) seitlich über den Grundkörper vorsteht.

7. Transportanker (20) nach einem der Ansprüche 1 bis 6, **dadurch gekennzeichnet, dass** das Druckelement (28) Öffnungen (52) aufweist, durch die sich jeweils ein Ankerschenkel (26) erstreckt.

8. Transportanker (20) nach einem der Ansprüche 1 bis 6, **dadurch gekennzeichnet, dass** das Druckelement (28) endseitig jeweils eine Nut aufweist, durch die sich jeweils ein Ankerschenkel (26) erstreckt. das Druckelement (28) Verstärkungsmittel aufweist.

9. Transportanker (20) nach einem der Ansprüche 1 bis 8, **dadurch gekennzeichnet, dass** im Verlauf des Druckelements (28) ein thermisch isolierender Trennkörper (38) vorgesehen ist, der das Druckelement (28) in einen ersten Druckelementabschnitt (40) und einen zweiten Druckelementabschnitt (42) unterteilt.

10. Transportanker (20) nach einem der Ansprüche 1 bis 9, **dadurch gekennzeichnet, dass** der Grundkörper aus Stahl gebildet ist.

11. Transportanker (20) nach einem der Ansprüche 1 bis 9, **dadurch gekennzeichnet, dass** der Grundkörper aus Stahlseil gebildet ist.

12. Transportanker (20) nach einem der Ansprüche 1 bis 11, **dadurch gekennzeichnet, dass** ein Fixierungselement (48) vorgesehen ist, das im Wesentlichen parallel zum Druckelement (28) verläuft und die Ankerschenkel (26) in ihrer Position fixiert.

13. Transportanker (20) nach einem der Ansprüche 1 bis 12, **dadurch gekennzeichnet, dass** die Ankerschenkel (26) an ihren freien Enden Querschnittsverstärkungen (36) aufweisen.

14. Transportanker (20) nach einem der Ansprüche 1 bis 13, **dadurch gekennzeichnet, dass** die Ankerschenkel (26) an ihren freien Enden jeweils einen Endabschnitt (50) aufweisen, der quer zur im Wesentlichen geraden Erstreckung der Ankerschenkel (26) verläuft.

15. Verfahren zur Herstellung eines Transportankers (20) nach einem der Ansprüche 1 bis 14, **gekennzeichnet durch** die Verfahrensschritte
- Herstellen eines bügelförmigen Grundkörpers mit einem bogenförmigen Zentralabschnitt (24) und zwei vom Zentralabschnitt (24) ausgehenden, sich im Wesentlichen parallel zueinander erstreckende Ankerschenkeln (26),
- Herstellen eines Druckelements (28) aus vollständig verstärkungsmaterialfreiem Beton,
- Anordnen und Verbinden des Druckelements (28) mit dem Grundkörper.

16. Verfahren nach Anspruch 15, **dadurch gekennzeichnet, dass** das Druckelement (28) vorgefertigt und anschließend mit dem Grundkörper verbunden wird.

17. Verfahren nach Anspruch 15, **dadurch gekennzeichnet, dass** das Herstellen des Druckelements (28) und das Verbinden des Druckelements (28) mit dem Grundkörper in einem einzigen Verfahrensschritt erfolgen.

## Claims

1. A transport anchor (20) for double walls, comprising
- a stirrup-shaped basic body, comprising
- an arc-shaped central portion (24) for fitting sling gear,
- two anchor legs (26) that extend from the central portion (24) and run substantially parallel to each other,
- a pressure member (28) disposed between the anchor legs (26),
**characterized in that** the pressure member (28) consists entirely of reinforcing material-free concrete.

2. The transport anchor (20) according to claim 1, **characterized in that** the pressure member (28) has a cross-sectional shape from the group round, oval, rectangular or triangular.

3. The transport anchor (20) according to claim 1 or 2, **characterized in that** the pressure member (28) is disposed in a transitional region (30) between the central portion (24) and the anchor legs (26).

4. The transport anchor (20) according to claim 1 or 2, **characterized in that** the pressure member (28) is disposed within the extent of the anchor legs (26) that extend parallel to each other.

5. The transport anchor (20) according to any one of the claims 1 to 4, **characterized in that** a length L of the pressure member (28) is shorter than a width B of the transport anchor (20).

6. The transport anchor (20) according to any one of the claims 1 to 4, **characterized in that** the length L of the pressure member (28) is greater than the width B of the transport anchor (20), so that the pressure member (28) protrudes laterally over the basic body.

7. The transport anchor (20) according to any one of the claims 1 to 6, **characterized in that** the pressure member (28) has openings (52) through which one anchor leg (26) extends in each case.

8. The transport anchor (20) according to any one of the claims 1 to 6, **characterized in that** the pressure member (28) has on its ends one groove, respectively, through which one anchor leg (26) extends in each case.

9. The transport anchor (20) according to any one of the claims 1 to 8, **characterized in that**, over the extent of the pressure member (28), a thermally insulating separator body (38) is provided, which divides the pressure member (28) into a first pressure member section (40) and a second pressure member section (42).

10. The transport anchor (20) according to any one of the claims 1 to 9, **characterized in that** the basic body is formed from steel.

11. The transport anchor (20) according to any one of the claims 1 to 9, **characterized in that** the basic body is formed from steel rope.

12. The transport anchor (20) according to any one of the claims 1 to 11, **characterized in that** a fixing member (48) is provided, which extends substantially parallel to the pressure member (28) and fixes the anchor legs (26) in their position.

13. The transport anchor (20) according to any one of the claims 1 to 12, **characterized in that** the anchor legs (26) have cross-sectional reinforcements (36) at their free ends.

14. The transport anchor (20) according to any one of the claims 1 to 13, **characterized in that** the anchor legs (26) have at each of their free ends one end portion (50) which extends transversely to the substantially straight extent of the anchor legs (26).

15. A method for the production of a transport anchor (20) according to any one of the claims 1 to 14, **characterized by** the method steps:
- producing a stirrup-shaped basic body with an arc-shaped central portion (24) and two anchor legs (26) that extend from the central portion (24) and run substantially parallel to each other,
- producing a pressure member (28) from entirely reinforcing material-free concrete,
- arranging and connecting the pressure member (28) to the basic body.

16. The method according to claim 15, **characterized in that** the pressure member (28) is prefabricated and subsequently connected to the basic body.

17. The method according to claim 15, **characterized in that** the production of the pressure member (28) and the connecting of the pressure member (28) to the basic body take place in a single method step.

## Revendications

1. Ancre de transport (20) pour doubles parois, comprenant
- un corps de base en forme d'étrier, avec
- une section centrale (24) en forme d'arc destinée à accrocher des dispositifs d'élingage,
- deux branches d'ancre (26) qui s'étendent à partir de ladite section centrale (24) et s'étendent pour l'essentiel parallèlement l'une à l'autre,
- un élément de pression (28) disposé entre les branches d'ancre (26),
**caractérisée par le fait que** ledit élément de pression (28) est constitué entièrement de béton exempt de matériau de renfort.

2. Ancre de transport (20) selon la revendication 1, **caractérisée par le fait que** l'élément de pression (28) présente une forme en coupe transversale du groupe comprenant ronde, ovale, rectangulaire ou triangulaire.

3. Ancre de transport (20) selon la revendication 1 ou 2, **caractérisée par le fait que** l'élément de pression (28) est disposé dans une zone de transition (30) entre la section centrale (24) et les branches d'ancre (26).

4. Ancre de transport (20) selon la revendication 1 ou 2, **caractérisée par le fait que** l'élément de pression (28) est agencé dans le tracé des branches d'ancre (26) s'étendant parallèlement l'une à l'autre.

5. Ancre de transport (20) selon l'une quelconque des revendications 1 à 4, **caractérisée par le fait qu'**une longueur L de l'élément de pression (28) est inférieure à une largeur B de l'ancre de transport (20).

6. Ancre de transport (20) selon l'une quelconque des revendications 1 à 4, **caractérisée par le fait que** la longueur L de l'élément de pression (28) est supérieure à la largeur B de l'ancre de transport (20) de sorte que l'élément de pression (28) dépasse latéralement le corps de base.

7. Ancre de transport (20) selon l'une quelconque des revendications 1 à 6, **caractérisée par le fait que** l'élément de pression (28) présente des ouvertures (52) à travers lesquelles s'étend respectivement une branche d'ancre (26).

8. Ancre de transport (20) selon l'une quelconque des revendications 1 à 6, **caractérisée par le fait que** l'élément de pression (28) présente aux extrémités respectivement une rainure à travers laquelle s'étend respectivement une branche d'ancre (26).

9. Ancre de transport (20) selon l'une quelconque des revendications 1 à 8, **caractérisée par le fait qu'**un corps de séparation (38) thermiquement isolant est prévu dans le tracé de l'élément de pression (28), qui divise l'élément de pression (28) en une première section d'élément de pression (40) et en une deuxième section d'élément de pression (42).

10. Ancre de transport (20) selon l'une quelconque des revendications 1 à 9, **caractérisée par le fait que** le corps de base est réalisé en acier.

11. Ancre de transport (20) selon l'une quelconque des revendications 1 à 9, **caractérisée par le fait que** le corps de base est fait à partir de câble en acier.

12. Ancre de transport (20) selon l'une quelconque des revendications 1 à 11, **caractérisée par le fait qu'**un élément de fixation (48) est prévu qui s'étend pour l'essentiel parallèlement à l'élément de pression (28) et fixe les branches d'ancre (26) dans leur position.

13. Ancre de transport (20) selon l'une quelconque des revendications 1 à 12, **caractérisée par le fait que** les branches d'ancre (26) présentent des renforts de coupe transversale (36) à leurs extrémités libres.

14. Ancre de transport (20) selon l'une quelconque des revendications 1 à 13, **caractérisée par le fait que** les branches d'ancre (26) présentent chacune à leurs extrémités libres une section d'extrémité (50) qui s'étend transversalement à l'extension sensiblement droite des branches d'ancre (26).

15. Procédé de fabrication d'une ancre de transport (20) selon l'une quelconque des revendications 1 à 14, **caractérisé par** les étapes de procédé consistant à
- fabriquer un corps de base en forme d'étrier comprenant une sec tion centrale (24) en forme d'arc et deux branches d'ancre (26) qui s'étendent à partir de ladite section centrale (24) et s'étendent pour l'essentiel parallèlement l'une à l'autre,
- fabriquer un élément de pression (28) à partir de béton complète ment exempt de matériau de renfort,
- disposer et relier l'élément de pression (28) au corps de base.

16. Procédé selon la revendication 15, **caractérisé par le fait que** l'élément de pression (28) est préfabriqué et est ensuite relié au corps de base.

17. Procédé selon la revendication 15, **caractérisé par le fait que** la fabrication de l'élément de pression (28) et la liaison de l'élément de pression (28) au corps de base s'effectuent en une seule étape de procédé.
